# EUROPÄISCHE PATENTSCHRIFT

(11) **EP 2 830 791 B1**
(45) Veröffentlichungstag und Bekanntmachung des Hinweises auf die Patenterteilung: **09.03.2016**
(21) Anmeldenummer: 13711324.7
(22) Anmeldetag: 13.03.2013
(51) Int. Cl.: B22D 11/00, B22D 11/128

(54) **STRANGFÜHRUNGSELEMENT**
STRAND GUIDING ELEMENT
ÉLÉMENT DE GUIDAGE DE BARRE

(30) Priorität: 29.03.2012 AT 501102012
(43) Veröffentlichungstag der Anmeldung: 04.02.2015
(73) Patentinhaber: Primetals Technologies Austria GmbH, 4031 Linz (AT)
(72) Erfinder: POEPPL, Johann, A-4202 Kirchschlag (AT); THOENE, Heinrich, A-4020 Linz (AT); WIMMER, Franz, A-4752 Riedau (AT)
(74) Vertreter: Metals@Linz
(86) Internationale Anmeldenummer: PCT/EP2013/055108
(87) Internationale Veröffentlichungsnummer: WO 2013/143845

(56) Entgegenhaltungen:
- AT-B- 367 669
- AT-B- 373 180
- DE-A1- 1 758 398
- DE-A1- 3 443 258
- DE-A1- 19 960 792
- DE-A1-102010 034 399
- DE-A1-102010 035 723
- DE-A1-102010 045 223
- DE-A1-102011 010 735
- DE-A1-102011 120 120
- DE-B3- 10 218 844
- US-A- 4 156 453

## Beschreibung

### Gebiet der Technik

Die vorliegende Erfindung betrifft ein Strangführungselement zum Führen eines runden Strangs in einer Stranggießmaschine.

### Stand der Technik

Aus der DE 3443258 A1 ist ein Strangführungselement zum Stützen und Führen eines runden Strangs mit drei, jeweils drehbar gelagerten, Strangführungsrollen bekannt, wobei eine Rolle auf einem feststehenden Rahmen und zwei weitere Rollen jeweils auf einem beweglichen Rahmen angeordnet sind. Durch die beiden beweglichen Rahmen können die Strangführungsrollen des Strangführungselements manuell an unterschiedliche Strangdurchmesser angestellt werden. Nachteilig an dieser Lösung ist, dass das Strangführungselement nicht automatisch an unterschiedliche Strangdurchmesser angepasst werden kann, und dass bei der Anpassung zwei Strangführungsrollen separat angestellt werden müssen.

Wie das Strangführungselement vereinfacht werden könnte, sodass es einfach automatisierbar wird, geht aus der Schrift nicht hervor.

Veitere Strangführungselemente sind aus AT 367669B, US 4156453A, DE 1758398A1, DE 102 18844 B3 und DE 10 2010 034399 A1 bekannt.

### Zusammenfassung der Erfindung

Die Aufgabe der Erfindung ist es, die Nachteile des Stands der Technik zu überwinden und ein konstruktiv einfaches Strangführungselement zum Führen eines Strangs in einer Stranggießmaschine darzustellen, das automatisch an unterschiedliche Stranggrößen angepasst werden kann.

Diese Aufgabe wird durch ein Strangführungselement nach Anspruch 1 gelöst. Vorteilhafte Ausführungsformen sind Gegenstand er abhängigen Ansprüche.

Konkret erfolgt die Lösung durch ein Strangführungselement zum Führen eines runden Strangs in einer Stranggießmaschine, umfassend
- eine Traverse mit einem ersten Endbereich, einem Zwischenbereich und einem zweiten Endbereich, wobei im Zwischenbereich der Traverse zumindest eine erste Strangführungsrolle drehbar gelagert ist;
- eine erste Schwinge mit einem ersten Endbereich, einem Zwischenbereich und einem zweiten Endbereich, wobei im Zwischenbereich der ersten Schwinge eine zweite Strangführungsrolle drehbar gelagert ist und der zweite Endbereich der Traverse gelenkig mit dem ersten Endbereich der ersten Schwinge verbunden sind;
- eine zweite Schwinge mit einem ersten Endbereich, einem Zwischenbereich und einem zweiten Endbereich, wobei im Zwischenbereich der zweiten Schwinge eine dritte Strangführungsrolle drehbar gelagert ist und der erste Endbereich der Traverse gelenkig mit dem ersten Endbereich der zweiten Schwinge verbunden sind; und
- ein Linearmotor der jeweils mit dem zweiten Endbereich der ersten Schwinge und dem zweiten Endbereich der zweiten Schwinge gelenkig verbunden ist.

Durch diese Bauform wird ein Strangführungselement mit lediglich einem einzigen als Linearmotor ausgebildeten Anstellelement gebildet, wobei die Strangführungsrollen des Strangführungselements durch den Linearmotor einfach und einfach automatisierbar an den Strang (beispielsweise an unterschiedliche Strangdurchmesser) angestellt werden können. Außerdem kann auch die Anpresskraft der Strangführungsrollen an den Strang einfach über das Aus- bzw Einfahren des Linearmotors eingestellt werden, sodass beispielsweise die Haltekraft des Strangführungselements, die auf einen Strang in einer vertikalen oder schrägen Strangführung einwirkt, einfach eingestellt werden kann. Beim erfindungsgemäßen Strangführungselement ist die Traverse mit den beiden Schwingen, und sind die beiden Schwingen mit dem Linearmotor jeweils gelenkig miteinander verbunden, wodurch Spannungen im Strangführungselement effektiv vermieden werden. Konkret ist ein Zwischenbereich der Traverse, der ersten Schwinge und der zweiten Schwinge jeweils zwischen dem ersten Endbereich und dem ersten Endbereich angeordnet.

Für einen dreieckigen und sechseckigen Strang ist es vorteilhaft, wenn im Zwischenbereich der Traverse genau eine erste Strangführungsrolle drehbar gelagert ist, sodass je zwei benachbarte Strangführungsrollen einen Winkel von 120° zueinander aufweisen. Somit weisen im Idealfall die drei Strangführungsrollen einen Winkel von 120° zueinander auf. Dadurch wird der Strang zentrisch geführt; außerdem ergeben sich dadurch nur geringe Zugspannungen im Strang, was sich positiv auf dessen Innenqualität auswirkt.

Alternativ dazu ist es für einen rechteckigen, insbesondere quadratischen, oder achteckigen Strang vorteilhaft, wenn im Zwischenbereich der Traverse zwei erste Strangführungsrollen drehbar gelagert sind, sodass je zwei benachbarte Strangführungsrollen einen Winkel von 90° zueinander aufweisen. Somit weisen im Idealfall die vier Strangführungsrollen einen Winkel von 90° zueinander auf. Dadurch wird der Strang zentrisch geführt; außerdem ergeben sich dadurch wiederum nur geringe Zugspannungen im Strang, was sich positiv auf dessen Innenqualität auswirkt.

Um die Flächenpressung einer Strangführungsrolle auf die Mantelfläche des Strangs zu minimieren, ist es vorteilhaft, wenn eine Strangführungsrolle eine konkav, d.h. nach innen, gekrümmte Mantelfläche aufweist.

Um eine möglichst große Kraft auf den Strang aufzubringen zu können, ist es vorteilhaft, wenn zumindest eine Strangführungsrolle, vorzugsweise alle Strangführungsrollen des Strangführungselements, mit einem Drehantrieb zum Antrieb der Strangführungsrolle verbunden ist.

Für die Robustheit ist es vorteilhaft, wenn der Linearmotor als ein fluidbeaufschlagter Zylinder, wie ein Hydraulik- oder Pneumatikzylinder, ausgebildet ist.

Alternativ dazu ist es möglich, wenn der der Linearmotor als Elektromotor, z.B. als ein Hubspindelantrieb, ausgebildet ist.

Für eine Steuerung oder Regelung der Position bzw. der Anstellkraft der Strangführungsrollen ist es vorteilhaft, wenn der Linearmotor eine Wegmesseinrichtung zur Messung der Verschiebung des Linearmotors und/oder eine Kraftmesseinrichtung zur Messung der Anstellkraft des Linearmotors aufweist.

Bei der Ausführungsform bei der der Linearmotor als fluidbeaufschlagter Zylinder ausgebildet ist, ist es vorteilhaft, wenn die Kraftmesseinrichtung als eine Druckmesseinrichtung zur Messung des Drucks im fluidbeaufschlagten Zylinder ausgebildet ist.

Bei der Ausführungsform bei der der Linearmotor als Elektromotor ausgebildet ist, ist es vorteilhaft, wenn die Kraftmesseinrichtung als eine Strommesseinrichtung zur Messung des Stroms im Elektromotor ausgebildet ist.

Eine selbstzentrierende Strangführung mit einer feststehenden Stützkonstruktion und einem Strangführungselement, dessen Strangführungsrollen in einer Ebene angeordnet sind, kann gebildet werden, wenn das Strangführungselement gegenüber der Stützkonstruktion in zumindest einer Richtung, vorzugsweise in beiden Richtungen, der Ebene schwimmend gelagert ist. Dadurch kann sich das Strangführungselement gegenüber dem Strang in zumindest einer Richtung, vorzugsweise in beiden Richtungen, der Ebene selbst zentrieren.

Besonders vorteilhaft ist es, mehrere Strangführungselemente in einer Gießrichtung hintereinander anzuordnen, wobei jedes Strangführungselement gegenüber der feststehenden Stützkonstruktion schwimmend gelagert ist. Dadurch werden zum einen unerwünschten Spannungen im Strang vermieden; zum anderen wird auch die Strangführung keinen unerwünschten Belastungen ausgesetzt, was sich positiv auf die Lebensdauer aufwirkt.

### Kurze Beschreibung der Zeichnungen

Weitere Vorteile und Merkmale der vorliegenden Erfindung ergeben sich aus der nachfolgenden Beschreibung nicht einschränkender Ausführungsbeispiele, wobei auf die folgenden Figuren Bezug genommen wird, die Folgendes zeigen:
Fig 1a...1c eine Draufsicht auf ein Strangführungselement mit drei Strangführungsrollen, das je einen runden, einen dreieckigen und einen sechseckigen Strang führt Fig 1d eine Draufsicht auf ein Strangführungselement mit vier Strangführungsrollen, das einen runden Strang führt
Fig 2,3 je eine perspektivische Darstellung des Strangführungselements nach Fig 1a
Fig 4,5 je eine perspektivische Darstellung einer Strangführung mit fünf Strangführungselementen
Fig 6 eine Vorderansicht zu den Fig 4 und 5
Fig 7,8 je eine Draufsicht auf zwei Ausführungsformen einer Strangführung mit einem Strangführungselement nach Fig 1a und einer feststehenden Stützkonstruktion

### Beschreibung der Ausführungsformen

Die Fig 1a...1c zeigen eine erste Ausführungsform des Strangführungselements 1 mit drei Strangführungsrollen 6,7,8, das zum Führen und Stützen eines Stahlstrangs 2 verwendet wird. Konkret weist das Strangführungselement 1 eine feststehende Traverse 3, eine erste Schwinge 4 und eine zweite Schwinge 5 auf; die Traverse 3 als auch die erste und zweite Schwinge 4,5 umfassen jeweils einen ersten Endbereich 3a, 4a, 5a, eine zweiten Endbereich 3c, 4c, 5c und einen dazwischen liegenden Zwischenbereich 3b, 4b, 5b. Die Endbereiche 3a, 3c der Traverse 3 sind jeweils über ein Gelenk mit einer ersten Schwinge 4 und einer zweiten Schwinge 5 beweglich verbunden. In den Zwischenbereichen 3b, 4b, 5b der Traverse 3, der ersten Schwinge 4 und der zweiten Schwinge 5 ist jeweils eine erste, zweite und dritte Strangführungsrolle 6, 8 und 9 drehbar gelagert. In den Darstellungen weisen zwei benachbarte Strangführungsrollen, z.B. 6 und 8, 8 und 9, oder 6 und 9, jeweils einen Winkel von 120° zueinander auf. Dadurch wird der Strang 2 zentrisch geführt, was sich positiv auf die Innenqualität des Strangs auswirkt. Konkret sind die Strangführungsrollen 6,8,9 als nicht angetriebene Rollen, engl. *idle rolls,* ausgeführt. Gleichwohl wäre es möglich, eine oder vorzugsweise alle drei Strangführungsrollen angetrieben als sog. Treibrollen auszubilden. Hierfür sind dem Fachmann aus dem Stand der Technik ausreichend geeignete Antriebe bekannt. Die gelenkige Verbindungen zwischen der Traverse 3 und den beiden Schwingen 4, 5 erfolgt über je ein Drehgelenk, das eine durchgehende Achse 13 aufweist. Hierzu weist jeder Endbereich 3a,3c der Traverse 3 eine Durchgangsbohrung zur Aufnahme einer Achse 13 auf. Außerdem weist jeder Endbereich 3a, 3c der Traverse 3 eine Ausnehmung zur Aufnahme eines Endbereichs 4a,5a einer Schwinge 4,5 auf. Durch diese Bauform werden die Kräfte zentrisch von der Traverse 3 in die Schwingen 4, 5 und vice versa eingeleitet. Auch der als Hydraulikzylinder ausgebildete Linearmotor 10 ist gelenkig mit den Endbereichen 4c, 5c der beiden Schwingen verbunden. Die Strangführungsrollen 6,8,9 weisen eine konkave, d.h. nach innen gewölbte, Krümmung der Mantelfläche auf, sodass es zwischen einer Strangführungsrolle und dem Strang 2 zu einer Linienberührung kommt. Dadurch wird die Hertzsche Pressung bei gleicher Belastung reduziert bzw. können die übertragbaren Kräfte von einer Strangführungsrolle auf den Strang 2 wesentlich erhöht werden.

Die Fig 1b und 1c zeigen die Verwendung des Strangführungselements 1 nach Fig 1a zur Stützung eines dreieckigen bzw. sechseckigen Strangs 2.

Die Fig 1d zeigt eine schematische Darstellung eines Strangführungselement 1 mit vier Strangführungsrollen 6,7,8,9. Der Unterschied zu dem Strangführungselement mit drei Strangführungsrollen gemäß Fig 1a...1c besteht darin, dass im Zwischenbereich 3b der Traverse 3 zwei erste Strangführungsrollen 6,7 angeordnet sind. Außerdem weisen zwei jeweils benachbarte Strangführungsrollen 6...9 einen Winkel von 90° zueinander auf. Diese Ausführungsform eignet sich besonders für runde, rechteckige (insbesondere quadratische) und achteckige Strangquerschnitte.

Die Fig 2 und 3 zeigen zwei perspektivische Darstellungen des Strangführungselement nach Fig 1a.

Die Fig 7 und 8 zeigen zwei Möglichkeiten, wie eine selbstzentrierende Strangführung aufgebaut werden kann:
Gemäß Fig 7 ist ein Strangführungselement 1 nach Fig 1a im Inneren eines Rahmens einer feststehenden Stützkonstruktion 11 angeordnet und bezüglich der Stützkonstruktion über vier Paare von Federn 14 bzw anderen elastischen Elementen verschieblich angeordnet; die Freiheitsgrade der Verschiebungen sind durch Pfeile dargestellt. Durch diese Anordnung kann sich das Strangführungselement 1 mit dem Strang 2 verschieben, sodass mittels des Linearmotors 10 der Strang 2 durch die Strangführungsrollen 6...8 nur im gewünschten Ausmaß geklemmt bzw. ausgezogen wird.

In Fig 8 ist eine zu Fig 7 alternative Bauweise einer selbstzentrierenden Strangführung dargestellt. Wiederum ist das Strangführungselement 1 innerhalb der feststehenden Stützkonstruktion 11 angeordnet, wobei jedoch das Strangführungselement 1 gleichsam in einer durch die feststehenden Stützkonstruktion 11 gebildeten Kulissenführung geführt wird. Die Freiheitsgrade der möglichen Verschiebungen sind wiederum durch Pfeile dargestellt.

Die Fig 4,5 und 6 zeigen unterschiedliche Darstellung einer Strangführung mit fünf Strangführungselementen 1. Konkret sind die Strangführungselemente 1 übereinander in Gießrichtung 12 angeordnet. Über die Linearmotore 10 kann jedes Strangführungselementen 1 eine definierte Klemmkraft auf den Strang 2 ausüben, sodass der Querschnitt des Strangs 2 durch die in Gießrichtung 12 nachfolgenden Strangführungselemente 1 reduziert werden kann (beispielsweise durch eine sogenannte Soft-Core- oder Liquid-Core-Reduction).

Obwohl die Erfindung im Detail durch die bevorzugten Ausführungsbeispiele näher illustriert und beschrieben wurde, so ist die Erfindung nicht durch die offenbarten Beispiele eingeschränkt und andere Variationen können vom Fachmann hieraus abgeleitet werden, ohne den Schutzumfang der Erfindung zu verlassen.

### Bezugszeichenliste

- 1: Strangführungselement
- 2: Strang
- 3: Traverse
- 3a: erster Endbereich der Traverse
- 3b: Zwischenbereich der Traverse
- 3c: zweiter Endbereich der Traverse
- 4: erste Schwinge
- 4a: erster Endbereich der ersten Schwinge
- 4b: Zwischenbereich der ersten Schwinge
- 4c: zweiter Endbereich der ersten Schwinge
- 5: zweite Schwinge
- 5a: erster Endbereich der zweiten Schwinge
- 5b: Zwischenbereich der zweiten Schwinge
- 5c: zweiter Endbereich der zweiten Schwinge
- 6, 7: erste Strangführungsrolle
- 8: zweite Strangführungsrolle
- 9: dritte Strangführungsrolle
- 10: Linearmotor
- 11: feststehende Stützkonstruktion
- 12: Gießrichtung
- 13: Achse
- 14: Feder

## Patentansprüche

1. Strangführungselement (1) zum Führen eines runden Strangs (2) in einer Stranggießmaschine, **gekennzeichnet durch**
- eine Traverse (3) mit einem ersten Endbereich (3a), einem Zwischenbereich (3b) und einem zweiten Endbereich (3c), wobei im Zwischenbereich der Traverse (3b) zumindest eine erste Strangführungsrolle (6,7) drehbar gelagert ist;
- eine erste Schwinge (4) mit einem ersten Endbereich (4a), einem Zwischenbereich (4b) und einem zweiten Endbereich (4c), wobei im Zwischenbereich der ersten Schwinge (4b) eine zweite Strangführungsrolle (8) drehbar gelagert ist und der zweite Endbereich der Traverse (3c) gelenkig mit dem ersten Endbereich der ersten Schwinge (4a) verbunden sind;
- eine zweite Schwinge (5) mit einem ersten Endbereich (5a), einem Zwischenbereich (5b) und einem zweiten Endbereich (5c), wobei im Zwischenbereich der zweiten Schwinge (5b) eine dritte Strangführungsrolle (9) drehbar gelagert ist und der erste Endbereich der Traverse (3a) gelenkig mit dem ersten Endbereich der zweiten Schwinge (5a) verbunden sind;
- ein Linearmotor (10) der jeweils mit dem zweiten Endbereich der ersten Schwinge (4c) und dem zweiten Endbereich der zweiten Schwinge (5c) gelenkig verbunden ist.

2. Strangführungselement (1) nach Anspruch 1 zum Führen eines dreieckigen und sechseckigen Strangs (2) in einer Stranggießmaschine, **dadurch gekennzeichnet, dass** im Zwischenbereich der Traverse (3b) genau eine erste Strangführungsrolle (6) drehbar gelagert ist, wobei je zwei benachbarte Strangführungsrollen (6,8,9) einen Winkel von 120° zueinander aufweisen.

3. Strangführungselement (1) nach Anspruch 1 zum Führen eines rechteckigen, insbesondere quadratischen, oder achteckigen Strangs (2) in einer Stranggießmaschine, **dadurch gekennzeichnet, dass** im Zwischenbereich der Traverse (3b) zwei erste Strangführungsrollen (6,7) drehbar gelagert sind, wobei je zwei benachbarte Strangführungsrollen (6,7,8,9) einen Winkel von 90° zueinander aufweisen.

4. Strangführungselement nach einem der Ansprüche 1 bis 3, **dadurch gekennzeichnet, dass** eine Strangführungsrolle (6...9) eine konkav gekrümmte Mantelfläche aufweist.

5. Strangführungselement nach einem der Ansprüche 1 bis 4, **dadurch gekennzeichnet, dass** zumindest eine Strangführungsrolle (6...9), vorzugsweise alle Strangführungsrollen (6...9), mit einem Drehantrieb zum Antrieb der Strangführungsrolle (6...9) verbunden ist.

6. Strangführungselement nach einem der Ansprüche 1 bis 5, **dadurch gekennzeichnet, dass** der Linearmotor (10) als ein fluidbeaufschlagter Zylinder ausgebildet ist.

7. Strangführungselement nach einem der Ansprüche 1 bis 5, **dadurch gekennzeichnet, dass** der Linearmotor (10) als Elektromotor ausgebildet ist.

8. Strangführungselement nach einem der vorhergehenden Ansprüche, **dadurch gekennzeichnet, dass** der Linearmotor (10) eine Wegmesseinrichtung zur Messung der Verschiebung des Linearmotors (10) und/oder eine Kraftmesseinrichtung zur Messung der Anstellkraft des Linearmotors (10) aufweist.

9. Strangführungselement nach Anspruch 8, **dadurch gekennzeichnet, dass** die Kraftmesseinrichtung als eine Druckmesseinrichtung im fluidbeaufschlagten Zylinder ausgebildet ist.

10. Strangführungselement nach Anspruch 8, **dadurch gekennzeichnet, dass** die Kraftmesseinrichtung als eine Strommesseinrichtung im Elektromotor ausgebildet ist.

11. Strangführung mit einer feststehenden Stützkonstruktion (11) und einem Strangführungselement (1) nach einem der vorhergehenden Ansprüche, wobei die Strangführungsrollen (6...9) des Strangführungselements (1) in einer Ebene angeordnet sind, **dadurch gekennzeichnet, dass** das Strangführungselement (1) gegenüber der Stützkonstruktion (11) in zumindest einer Richtung, vorzugsweise in beiden Richtungen, der Ebene schwimmend gelagert ist.

12. Strangführung nach Anspruch 11, **dadurch gekennzeichnet, dass** mehrere Strangführungselemente (1) in einer Gießrichtung (12) hintereinander angeordnet sind, wobei jedes Strangführungselement (1) gegenüber der feststehenden Stützkonstruktion (11) schwimmend gelagert ist.

## Claims

1. Strand guiding element (1) for guiding a round strand (2) in a continuous casting machine, **characterized by**
- a cross-beam (3) with a first end region (3a), an intermediate region (3b), and a second end region (3c), at least one first strand guiding roller (6, 7) being rotatably mounted in the intermediate region of the cross-beam (3b);
- a first rocker (4) with a first end region (4a), an intermediate region (4b) and a second end region (4c), wherein a second strand guiding roller (8) is rotatably mounted in the intermediate region of the first rocker (4b) and the second end region of the cross-beam (3c) is connected in an articulated manner to the first end region of the first rocker (4a) ;
- a second rocker (5) with a first end region (5a), an intermediate region (5b), and a second end region (5c), wherein a third strand guiding roller (9) is rotatably mounted in the intermediate region of the second rocker (5b) and the first end region of the cross-beam (3a) is connected in an articulated manner to the first end region of the second rocker (5a);
- a linear motor (10), which is connected in an articulated manner to both the second end region of the first rocker (4c) and the second end region of the second rocker (5c) .

2. Strand guiding element (1) according to Claim 1 for guiding a triangular and hexagonal strand (2) in a continuous casting machine, **characterized in that** precisely one first strand guiding roller (6) is rotatably mounted in the intermediate region of the cross-beam (3b), wherein every two adjacent strand guiding rollers (6, 8, 9) are at an angle of 120° in relation to one another.

3. Strand guiding element (1) according to Claim 1 for guiding a rectangular, in particular square, or octagonal strand (2) in a continuous casting machine, **characterized in that** two first strand guiding rollers (6, 7) are rotatably mounted in the intermediate region of the cross-beam (3b), wherein every two adjacent strand guiding rollers (6, 7, 8, 9) are at an angle of 90° in relation to one another.

4. Strand guiding element according to one of Claims 1 to 3, **characterized in that** a strand guiding roller (6...9) has a concavely curved lateral surface.

5. Strand guiding element according to one of Claims 1 to 4, **characterized in that** at least one strand guiding roller (6...9), preferably all the strand guiding rollers (6...9), is/are connected to a rotary drive for driving the strand guiding roller (6...9).

6. Strand guiding element according to one of Claims 1 to 5, **characterized in that** the linear motor (10) is formed as a fluid-actuated cylinder.

7. Strand guiding element according to one of Claims 1 to 5, **characterized in that** the linear motor (10) is formed as an electric motor.

8. Strand guiding element according to one of the preceding claims, **characterized in that** the linear motor (10) has a displacement measuring device for measuring the displacement of the linear motor (10) and/or a force measuring device for measuring the adjusting force of the linear motor (10).

9. Strand guiding element according to Claim 8, **characterized in that** the force measuring device is formed as a pressure measuring device in the fluid-actuated cylinder.

10. Strand guiding element according to Claim 8, **characterized in that** the force measuring device is formed as a current measuring device in the electric motor.

11. Strand guide with a fixed supporting structure (11) and a strand guiding element (1) according to one of the preceding claims, wherein the strand guiding rollers (6...9) of the strand guiding element (1) are arranged in one plane, **characterized in that** the strand guiding element (1) is mounted in a floating manner with respect to the supporting structure (11) in at least one direction, preferably in both directions, of the plane.

12. Strand guide according to Claim 11, **characterized in that** a number of strand guiding elements (1) are arranged one behind the other in a casting direction (12), wherein each strand guiding element (1) is mounted in a floating manner with respect to the fixed supporting structure (11).

## Revendications

1. Élément de guidage de barre (1) pour le guidage d'une barre ronde (2) dans une machine de coulée continue, **caractérisé par**
- une traverse (3) avec une première région d'extrémité (3a), une région intermédiaire (3b) et une deuxième région d'extrémité (3c), dans lequel au moins un premier rouleau de guidage de barre (6, 7) est monté de façon rotative dans la région intermédiaire (3b) de la traverse;
- une première bascule (4) avec une première région d'extrémité (4a), une région intermédiaire (4b) et une deuxième région d'extrémité (4c), dans lequel un deuxième rouleau de guidage de barre (8) est monté de façon rotative dans la région intermédiaire (4b) de la première bascule et la deuxième région d'extrémité (3c) de la traverse est reliée de façon articulée à la première région d'extrémité (4a) de la première bascule;
- une deuxième bascule (5) avec une première région d'extrémité (5a), une région intermédiaire (5b) et une deuxième région d'extrémité (5c), dans lequel un troisième rouleau de guidage de barre (9) est monté de façon rotative dans la région intermédiaire (5b) de la deuxième bascule et la première région d'extrémité (3a) de la traverse est reliée de façon articulée à la première région d'extrémité (5a) de la deuxième bascule;
- un moteur linéaire (10), qui est relié de façon articulée respectivement à la deuxième région d'extrémité (4c) de la première bascule et à la deuxième région d'extrémité (5c) de la deuxième bascule.

2. Élément de guidage de barre (1) selon la revendication 1 pour le guidage d'une barre triangulaire et hexagonale (2) dans une machine de coulée continue, **caractérisé en ce qu'**exactement un premier rouleau de guidage de barre (6) est monté de façon rotative dans la région intermédiaire (3b) de la traverse, dans lequel deux rouleaux de guidage de barre respectivement voisins (6, 8, 9) présentent entre eux un angle de 120°.

3. Élément de guidage de barre (1) selon la revendication 1 pour le guidage d'une barre rectangulaire, en particulier carrée, ou octogonale (2) dans une machine de coulée continue, **caractérisé en ce que** deux premiers rouleaux de guidage de barre (6, 7) sont montés de façon rotative dans la région intermédiaire (3b) de la traverse, dans lequel deux rouleaux de guidage de barre respectivement voisins (6, 7, 8, 9) présentent entre eux un angle de 90°.

4. Élément de guidage de barre selon l'une quelconque des revendications 1 à 3, **caractérisé en ce qu'**un rouleau de guidage de barre (6 ... 9) présente une surface latérale à courbure concave.

5. Élément de guidage de barre selon l'une quelconque des revendications 1 à 4, **caractérisé en ce qu'**au moins un rouleau de guidage de barre (6 ... 9), de préférence tous les rouleaux de guidage de barre (6 ... 9), est relié à un entraînement rotatif pour l'entraînement du rouleau de guidage de barre (6 ... 9) .

6. Élément de guidage de barre selon l'une quelconque des revendications 1 à 5, **caractérisé en ce que** le moteur linéaire (10) est réalisé sous la forme d'un cylindre alimenté en fluide.

7. Élément de guidage de barre selon l'une quelconque des revendications 1 à 5, **caractérisé en ce que** le moteur linéaire (10) est réalisé sous la forme d'un moteur électrique.

8. Élément de guidage de barre selon l'une quelconque des revendications précédentes, **caractérisé en ce que** le moteur linéaire (10) présente un dispositif de mesure de course pour la mesure du déplacement du moteur linéaire (10) et/ou un dispositif de mesure de force pour la mesure de la force d'application du moteur linéaire (10).

9. Élément de guidage de barre selon la revendication 8, **caractérisé en ce que** le dispositif de mesure de force est réalisé sous la forme d'un dispositif de mesure de pression dans le cylindre alimenté en fluide.

10. Élément de guidage de barre selon la revendication 8, **caractérisé en ce que** le dispositif de mesure de force est réalisé sous la forme d'un dispositif de mesure du courant dans le moteur électrique.

11. Guidage de barre avec une structure de support fixe (11) et un élément de guidage de barre (1) selon l'une quelconque des revendications précédentes, dans lequel les rouleaux de guidage de barre (6 ... 9) de l'élément de guidage de barre (1) sont disposés dans un plan, **caractérisé en ce que** l'élément de guidage de barre (1) est monté de façon flottante dans au moins une direction du plan, de préférence dans les deux directions, par rapport à la structure de support (11).

12. Guidage de barre selon la revendication 11, **caractérisé en ce que** plusieurs éléments de guidage de barre (1) sont disposés l'un à la suite de l'autre dans une direction de coulée (12), dans lequel chaque élément de guidage de barre (1) est monté de façon flottante par rapport à la structure de support fixe (11).
